# EUROPÄISCHE PATENTSCHRIFT

(11) **EP 3 727 871 B1**
(45) Veröffentlichungstag und Bekanntmachung des Hinweises auf die Patenterteilung: **22.05.2024**
(21) Anmeldenummer: 18829824.4
(22) Anmeldetag: 19.12.2018
(51) Int. Cl.: B42D 25/324, B42D 25/351

(54) **WERTDOKUMENT**
VALUE DOCUMENT
DOCUMENT DE VALEURS

(30) Priorität: 19.12.2017 DE 102017130588
(43) Veröffentlichungstag der Anmeldung: 28.10.2020
(62) Teilanmeldung aus: 21152263.6
(73) Patentinhaber: Giesecke+Devrient Currency Technology GmbH, 81677 München (DE)
(72) Erfinder: HEIM, Manfred, 83646 Bad Tölz (DE)
(74) Vertreter: Patentanwälte Geyer, Fehners & Partner mbB
(86) Internationale Anmeldenummer: PCT/EP2018/085916
(87) Internationale Veröffentlichungsnummer: WO 2019/121965

(56) Entgegenhaltungen:
- EP-A1- 0 271 673
- EP-A2- 1 719 637
- WO-A1-02/00445
- WO-A1-2006/029745
- WO-A1-2011/107782
- WO-A1-2017/021000
- WO-A1-2017/026521
- WO-A2-2005/052650
- WO-A2-2006/125224
- WO-A2-2008/008635
- DE-A1-102014 018 551
- DE-A1-102015 010 744
- US-A1- 2008 160 226

## Beschreibung

Die Erfindung betrifft ein Wertdokument, wie eine Banknote, ein Scheck, eine Kredit- oder sonstige Zahlungskarte, eine Ausweiskarte oder dergleichen.

Für Wertdokumente, wie Banknoten, können folienbasierte Sicherheitsmerkmale, z. B. Hologramme, optisch variable Elemente und/oder transparente Fenster verwendet werden. Sie werden auf Folie produziert und später auf das Banknotenpapier appliziert. Folienelemente verleihen Banknoten eine zusätzliche Fälschungssicherheit, sind jedoch schwierig hinsichtlich der Passergenauigkeit zum Druckbild und dem Wasserzeichen. Außerdem besteht das Risiko, dass sich Folienelemente beim Umlauf einer Banknote ablösen. Aus der WO 2016/096095 A1 ist ein gattungsgemäßes Wertdokument bekannt, das vollständig aus einem Folienkörper aufgebaut ist. Der Folienkörper besteht aus zwei Folien, die über eine Zwischenschicht miteinander verbunden sind. An den zur Zwischenschicht weisenden Seiten tragen die Folien jeweils Subwellenlängenstrukturen. Alle optischen Ansichten, die vom Wertdokument dargeboten werden, werden durch diese Subwellenlängenstrukturen erzeugt. Andere bilderzeugende Elemente sind bewusst ausgeschlossen.

Derzeit existieren Banknoten mit unterschiedlichen Substraten. Bekannt sind Papier, Polymer und Mischformen aus Papier und Polymer in Form sogenannter Hybrid-Banknoten. Für jeden Banknotentyp sind spezielle Prozessschritte erforderlich, um Sicherheitselemente auf dem Banknotenpapier zu applizieren bzw. beim Druck der Banknoten auf das Banknotenpapier zu erzeugen. Bei Polymerbanknoten ist die Farbhaltigkeit während des Umlaufes problematisch.

Die genannten Probleme und Anforderungen bestehen nicht nur hinsichtlich Banknoten, d. h. papier- oder folienbasierter Wertdokumente, sondern auch bei Karten des Zahlungsverkehrs oder Identifikationskarten. Der Begriff "Wertdokument" wird deshalb hier dahingehend verstanden, dass er blattartige Wertdokumente, wie beispielsweise Banknoten, Schecks, etc. genauso umfasst, wie vergleichsweise starre Wertdokumente, z. B. Sicherheits-, Ausweis- oder Zahlungskarten.

Die WO 2011/107782 A1 beschreibt ebenso wie die WO 2017/026521 A1, die WO 2006/125224 A2 und die WO 02/00445 A1 ein optisch variables Sicherheitselement. Die WO 02/00445-A1 offenbart insbesondere ein Sicherheitselement das eine Vorder- und eine Rückseite hat, in Draufsicht mindestens von der Vorderseite eine mit dem unbewaffneten Auge erkennbare Darstellung zeigt, in der Draufsicht bestimmte Abmessungen (B, H) hat und einen Substratkörper aufweist, welcher in der Draufsicht die bestimmten Abmessungen (B, H) hat und aus mindestens einer transparenten Folie aufgebaut ist, die in der Draufsicht ebenfalls die bestimmten Abmessungen (B, H) hat, wobei die von der Vorderseite erkennbare Darstellung durch eine erste, mindestens abschnittsweise metallisierte Prägestruktur erzeugt ist, die an einer Seite der ersten Folie angeordnet ist und eine lateral, also quer zur Draufsichtrichtung, eine variierende Profilierung und/oder Metallisierung hat, wobei die erste, mindestens abschnittsweise metallisierte Prägestruktur auf einer der Vorderseite zuweisenden Folienvorderseite ausgebildet ist und eine zweite, mindestens abschnittsweise metallisierte Prägestruktur auf einer der Rückseite zuweisenden Folierückseite ausgebildet ist und mindestens eine der metallisierten Prägestrukturen mit einer egalisierenden Deckschicht abgedeckt ist.

Die EP 0 271 673 A1 beschreibt ein Sicherheitselement, das eine vollflächige Metallisierung aufweist und als Transferelement auf eine Banknote aufgebracht werden kann.

Die DE 10 2015 010744 A1 beschreibt ein Sicherheitselement mit einer Prägestruktur die in Abschnitten als Nanostruktur ausgebildet ist.

Der Erfindung liegt die Aufgabe zugrunde, ein Wertdokument zu schaffen, bei dem folienbasierte Sicherheitselemente einfach mit Sicherheitselementen, die durch Darstellung von Bildern etc. erzeugt werden, kombiniert werden können. Eine weitere, der Erfindung zugrunde liegende Aufgabe ist es, ein Wertdokument zu schaffen, das im Umlauf besonders langlebig ist.

Die Erfindung ist im unabhängigen Anspruch 1 definiert. Die abhängigen Ansprüche betreffen vorteilhafte Weiterbildungen der Erfindung.

Die Erfindung sieht ein Wertdokument vor, das vollständig aus einem Folienkörper besteht. Das Wertdokument hat in Draufsicht bestimmte Abmessungen. Der Folienkörper hat dieselben Abmessungen in Draufsicht. Von der Vorderseite ist eine Darstellung erkennbar. Diese ist durch eine erste, mindestens abschnittsweise metallisierte Prägestruktur erzeugt. Die Prägestruktur hat quer zur Draufsichtrichtung eine variierende Profilierung und/oder Metallisierung.

Der Substratkörper ist aus mindestens einer transparenten Folie aufgebaut und trägt die erste Prägestruktur an der der Vorderseite zu gelegenen Folienvorderseite. Eine zweite, mindestens abschnittsweise metallisierte Prägestruktur ist bei dieser ersten Variante auf einer der Rückseite zuweisenden Folienrückseite ausgebildet. Mindestens eine der metallisierten Prägestrukturen ist mit einer egalisierenden Deckschicht abgedeckt.

Die Prägestruktur weist Mikrolinsen auf, wie sie für sogenannte Moire-Magnifier bekannt sind, und/oder sie ist in Teilen, d. h. in Abschnitten, als Subwellenlängenstruktur ausgebildet und hat eine Periodizität von 150 nm bis 500 nm oder ist aperiodisch mit Strukturweiten von 150 nm bis 500 nm.

In Ausführungsformen ist zwischen der ersten und der zweiten Prägestruktur mindestens ein opaker Abschnitt vorgesehen. Dieser kann eine lateral strukturierte Opazität haben.

In Ausführungsformen bilden die erste und die zweite Prägestruktur in gegenüberliegenden Bereichen ein Fenster aus, in dem sich die Darstellung durch die erste Prägestruktur mit der weiteren Darstellung durch die zweite Prägestruktur in Durchsicht zu einem Motiv ergänzt. Dabei können optional erste und zweite Prägestruktur im Bereich des Fensters ein asymmetrisches Profil haben, und in Reflexion ein Motiv erzeugen, das in Durchsicht verschwindet.

Für alle Ausführungsformen kann die erste Prägestruktur mindestens in einem Bereich als Mikrostruktur mit einer Periode von 500 nm bis 2 µm ausgebildet sein, die z. B. ein Hologramm oder ein Bild mit Kipp- oder Bewegungseffekt darstellt.

Die Erfindung verwendet vollflächig oberflächenstrukturierte Banknoten, die einem Betrachter einer Darstellung zeigen, welche durch Prägestrukturen erzeugt ist. Das herkömmliche Druckbild eines Wertdokumentes, beispielsweise einer Banknote, ist durch die Prägestruktur mit der lateralen Variation von Profil/Periodizität nachgebildet. Die Prägestrukturen bieten die Darstellung nicht nur in spiegelnder Reflektion, sondern z. B. in einer höheren Beugungsordnung, beispielsweise der ersten oder weiteren Beugungsordnungen dar. Sie sind so gestaltet, dass die Darstellung über einen weiten Blickwinkelbereich, der dem eines herkömmlichen Druckbildes nahezu oder vollständig gleich ist, erkennbar ist.

Dadurch, dass das Druckbild des Wertdokumentes durch vollflächige Prägestrukturen wiedergegen ist, ist der herkömmliche Druckprozess bei der Banknotenherstellung überflüssig. Die Prägestruktur ist abgedeckt und damit robust gegenüber Umwelteinflüssen. Zudem können alle gewünschten Sicherheitsmerkmale wie Hologramme, Mikrospiegel etc. in einem einzigen Prägeschritt hergestellt werden. Ferner sind Aufsichts-/Durchsichtseffekte mit einfacher Weise in Fenstern realisierbar. Die Herstellung des Wertdokumentes ist damit signifikant vereinfacht. Die Erscheinung der ersten Beugungsordnung erhöht die Fälschungssicherheit gegenüber herkömmlichen Banknoten.

In einer bevorzugten Ausführungsform bilden erste und zweite Prägestruktur in gegenüberliegenden Bereichen ein Fester aus. Für dieses Fenster ist die Metallisierung der Prägestrukturen relevant. Im Fensterbereich wird bevorzugt keine Metallisierung vorgesehen. Dies kann dadurch erreicht werden, dass die Metallisierung von Anfang an im Fensterbereich nicht aufgebracht wird oder das eine Metallisierung nachträglich im Fensterbereich wieder entfernt wird, beispielsweise durch Abtragen mit einem Laser oder die Verwendung einer sogenannten Waschfarbe. Beide Mittel sind dem Fachmann aus dem Stand der Technik bekannt.

Die Deckschicht kann in einem einfachsten Fall aus einem Dielektrikum bestehen, mit dem die Innenseiten der Folien kaschiert sind. Es ist auch möglich, das Wertdokument als sogenanntes Hybrid-Wertdokument, beispielsweise als Hybrid-Banknote auszubilden, wenn die Zwischenschicht ein Banknotenpapier umfasst. Besonders bevorzugt ist hierbei ein Banknotenpapier, das ein Wasserzeichen aufweist, wobei die Prägestrukturen im Bereich über dem Wasserzeichen ein Fenster ausbilden. Dadurch ist das Wasserzeichen durch das Fenster sichtbar.

Ein farbiger Effekt der Darstellung kann dadurch erreicht werden, dass sich auf der Folie oder den Folien eine Farbschicht befindet oder die Folie eingefärbt ist/sind.

Banknoten sind Beispiele für Wertdokumente, die individualisiert sind. Sie haben eine Seriennummer. Diese Seriennummer kann beim erfindungsgemäßen Wertdokument besonders einfach dadurch erzeugt werden, dass beispielsweise die Metallisierung in einem Muster weggelassen oder nachträglich entfernt wird, so dass das Wertdokument dabei individualisiert wird. Es ist deshalb bevorzugt, dass die Metallisierung in einem das Wertdokument individualisierenden Muster weggelassen oder entfernt ist, insbesondere in einem Muster, das eine Seriennummer darstellt.

Unter Metallisierung ist im Sinne dieser Beschreibung eine Beschichtung zu verstehen, die aus Metall besteht oder die Metall enthält. Auch ist eine Schichtstruktur möglich, die aus einer Komposit-Schicht bestehen, die Metalleinlagerungen hat. Sie kann aber auch aus einem Mehrschichtaufbau bestehen, in dem eine oder mehrere Schichten metallisch sind.

Für die Herstellung des Wertdokumentes mittels Prägeverfahren kommen zur Herstellung eines Musters insbesondere Direktbelichtungstechniken, z. B. mit Hilfe eines Laserwriters in Frage. Das Original der Prägestruktur wird über Direktbelichtung mit Hilfe eines Laserwriters in ein mit Photolack beschichtetes Substrat geschrieben und anschließend der belichtete Anteil des Photolacks entfernt. Aufwendigere Verfahren zur Originalherstellung wie Elektronenstrahl- oder "Focussed Ion Beam"-Belichtungsverfahren erlauben eine besonders feine Ausgestaltung der Prägestruktur. Das derart belichtete Original kann anschließend galvanisch abgeformt und somit ein Prägestempel als Master erzeugt werden, mit dem ein Prägezylinder für das Prägen einer Folienbahn hergestellt wird. Letztendlich wird die Struktur über einen Prägeprozess beispielsweise in UV-Lack auf Folie oder direkt (z. B. per Heißprägen in die Oberfläche der Folie) repliziert. Alternativ kann ein Nanoimprint-Verfahren eingesetzt werden.

Anschließend erfolgt die Metallisierung der geprägten Folienoberfläche, z. B. mit einer Reflexionsschicht und/oder einer einen Farbeffekt bewirkenden Struktur, z. B. einem Interferenzschichtaufbau, und/oder einer Farbschicht, z. B. einer Colour-Fix-Beschichtung. Hierzu kommen unter anderem Elektronenstrahlbedampfen, Sputtern oder thermisches Verdampfen unter Vakuum in Frage. Zum Abschluss wird die Folie kaschiert.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen. Nachfolgend wird die Erfindung beispielshalber anhand der beigefügten Zeichnungen, die auch erfindungswesentliche Merkmale offenbaren, noch näher erläutert ist. Es zeigen:
Fig. 1 eine Draufsicht auf eine Banknote und
Fig. 2 bis 4 Schnittdarstellungen für verschiedene nichterfindungsgemäße Beispiele von Prägestrukturen der Banknote der Fig. 1.
Fig. 5 Schnittdarstellung einer erfindungsgemäßen Ausführungsform der Banknote der Fig. 1

Fig. 1 zeigt schematisch eine vollflächig mit einer Prägestruktur oberflächenstrukturierte Banknote 1, die aus einem Substratkörper 2 aufgebaut ist, welcher eine Höhe H und eine Breite B hat. Der Substratkörper 2 ist in einer ersten Ausführungsform an innenliegenden Flächen jeweils mit einer Prägestruktur versehen, die z. B. zumindest abschnittsweise Mikrospiegel und/oder Mikrolinsen bereitstellt. In anderen Ausführungsformen sind die Prägestrukturen auf beiden Seiten derselben Folie ausgebildet. Beides wird nachfolgend anhand der Schnittdarstellungen der Fig. 2 bis 5, die verschiedene Ausführungsformen für die Prägestruktur zeigen, noch näher erläutert.

Die Banknote 1, die ein Beispiel für ein Wertdokument ist, stellt einem Betrachter von der Vorderseite, die in Fig. 1 dargestellt ist, eine Darstellung 3 bereit, wie sie für Banknoten üblich ist. Die Darstellung 3 kann beispielsweise einen graphisch gestalteten Hintergrund 4, ein Moire-Bild 5, ein Hologramm 6, eine Wertangabe 7 und eine Seriennummer 8 umfassen. Auch ist es möglich, ein Fenster 19 vorzusehen, in dem die Banknote teilweise transparent ist. Im Fenster 19 können beispielsweise Durchsichteffekte vorliegen, d. h. ein an der Vorderseite sichtbares Motiv ergänzt sich mit einem an der Rückseite sichtbaren Motiv in Durchsicht zu einem weiteren Motiv.

Der Substratkörper 2 mit der Höhe H und der Breite B ist aus mindestens einer Folie gleicher Abmessungen aufgebaut, wie die Schnittdarstellungen der nicht erfindungsgemäßen Fig. 2 bis 4, die Ausführungsformen für die Banknote 1 zeigen, näher erkennen lassen. Die Schnittdarstellungen der nicht erfindungsgemäßen Figuren 2 bis 4 unterscheiden sich hinsichtlich der Ausführungsform der Banknoten. Ihnen ist gemein, dass eine Prägestruktur vorgesehen ist, die in einigen Varianten Mikrolinsen umfasst. In den Ausführungsformen der nicht erfindungsgemäßen Figuren 2 bis 4 umfasst der Substratkörper zwei Folien, in der Ausführungsform der Fig. 5 eine Folie.

In der Schnittdarstellung der nicht erfindungsgemäßen Fig. 2 liegt eine Oberseite 9, die in Fig. 1 zu sehen ist, oben, und eine Rückseite 10 liegt unten. Der Substratkörper 2 umfasst eine erste Folie 11, deren nach außen weisende Fläche die Vorderseite 9 bildet, und eine zweite Folie 12, deren Außenseite die Rückseite 10 bildet. Zwischen der ersten Folie 11 und der zweiten Folie 12 befindet sich als Zwischenschicht ein Dielektrikum 13.

An der Innenseite der ersten Folie 11 ist eine erste Prägestruktur 14 gebildet und an der Innenseite der zweiten Folie 12 eine zweite Prägestruktur 15. Die Prägestrukturen sind mit lateral variierender Struktur und/oder Metallisierung ausgebildet. Im Einzelnen umfassen sie je nach Ausführungsform eine unterschiedliche Auswahl aus Mikrolinsen 16, die mit einer in einer Zwischenschicht 17 angeordneten Mikrobildstruktur 18 zusammenwirken und beispielsweise einen bekannten Moire-Magnifier bilden, um das Moire-Bild 5 zu erzeugen. Weiter kann in der Prägestruktur 14 eine Hologrammstruktur oder sonstige Mikrostruktur 24 vorgesehen sein. Auch ist es möglich, eine Spiegelstruktur 20 auszubilden, die aus unterschiedlich geneigten Mikrospiegeln besteht und so einen Kipp-Effekt erzeugt. Weiter können die Prägestrukturen auch Subwellenlängenstrukturen 21 mit lateral variierendem Profil und/oder lateral variierender Periodizität aufweisen. Details für die Ausführung der Subwellenlängenstruktur finden sich in den bereits genannten Literaturstellen: DE 102011115589 A1, WO 2012/156049 A1, WO 2014/023415 A1, DE 102009012300 A1, Y. Yu, L. Wen, S. Song, and Q. Chen, "Transmissive/Reflective Structural Color Filters: Theory and Applications," Journal of Nanomaterials, vol. 2014, Article ID 212637, 17 pages, 2014. doi:10.1155/2014/212637 und H. Lochbihler , "Colored images generated by metallic subwavelength gratings," Opt. Express 17, 12189-12196 (2009).

Die Mikrostrukturen 24 unterscheiden sich durch ihre Struktur weiter von den Subwellenlängenstrukturen 20, die Strukturweiten im Bereich der Lichtwellenlänge haben. Die Mikrostrukturen 24 sind deutlich länger (ab 0,6 µm) und erzeugen z. B. diffraktive Effekte, während die Subwellenlängenstrukturen Interferenzeffekte der Lichtwellen bewirken.

Die Auswahl der verschiedenen Prägestrukturen kann je nach Ausführungsform und gewünschtem Design für die Banknote 1 erfolgen. Insbesondere ist die in der nicht erfindungsgemäßen Fig. 2 getroffene Zuordnung zu den Folien 11 und 12 rein exemplarisch.

Für viele Prägestrukturen ist es nötig, dass zur Erzeugung eines Effektes oder eines Bildes die Prägestrukturen metallisiert sind. Im Bereich des Fensters 19 ist diese Metallisierung nach Auftragung wieder entfernt worden oder von Anfang an nicht vorhanden. Die Entfernung kann z. B. mit Hilfe eines Lasers oder unter Verwendung einer Waschfarbe erfolgen. Gleiches gilt für eine Individualisierung der Banknote 1 durch die Seriennummer 8, die ebenfalls durch eine individuelle Entfernung der Metallisierung erzeugt wird.

Die erste Prägestruktur 14 an der Innenseite der ersten Folie 11 ist bei Betrachtung von der Vorderseite 9 sichtbar und bildet die Darstellung 3, also z. B. sowohl den Hintergrund 4, als auch das Bild 5 und die Wertangabe 7 - entweder alleine oder in Zusammenwirkung mit herkömmlichen Druckbildern auf den Folienaußenseiten. Das Hologramm 6 wird z. B. durch einen Bereich der Prägestruktur erzeugt, welcher eine geeignete Periodizität hat. Hologramme werden bekanntermaßen durch Gitterbereiche oder Mikrostrukturen mit Perioden von 0,6 bis 2 µm gebildet.

Die erste und zweite Folie 11 und 12 sind transparent. Bevorzugt sind sie jeweils eine Kunststofffolie. Bei der Herstellung des Substratkörpers 2 werden die Folien 11 und 12 mit den Prägestrukturen 14 und 16 geprägt und anschließende mit der Metallisierung versehen, beispielsweise durch einen Aufdampfprozess. Anschließend werden die beiden Folien über die Zwischenschicht, die das Dielektrikum 13 bildet, miteinander verbunden, beispielsweise durch eine Kaschierung. Das Dielektrikum 13 kann bevorzugt ein Polymer sein.

Um der Vorderseite 9 und der Rückseite 10 den für Folien üblichen Glanz zu nehmen, der durch die Metallisierung der Prägestrukturen noch verstärkt wird, sind in nicht näher dargestellten Ausführungsformen die Außenflächen der Folien 11, 12 mit einer Mattierung versehen, beispielsweise in Form einer Beschichtung, die eine leicht streuende Oberfläche erzeugt.

Um zu verhindern, dass bei der Betrachtung von der Vorderseite die Prägestruktur 15 an der zweiten Folie durchscheint, ist es zu bevorzugen, die Zwischenschicht 17 opak auszugestalten. Dies zeigt die nicht erfindungsgemäße Fig. 3. Die Opazität des Materials zwischen den Prägestrukturen 14 und 15 sorgt dafür, dass bei Betrachtung der Vorderseite 9 ausschließlich die Prägestruktur 14 zur Darstellung beiträgt, bei der Betrachtung von der Rückseite 10 ausschließlich die Prägestruktur 15. Die Opazität kann beispielsweise durch eine opak ausgestaltete Zwischenschicht 17, bevorzugt ein Deckweiß oder eine eingefärbte Klebeschicht oder Kaschierschicht, realisiert sein. In einer weiteren Ausführungsform kann die opake Schicht 17 mit einer lokal variierenden Opazität versehen werden.

Weist der Strukturkörper 2 der Banknote 1 ein Fenster 19 auf, ist die opake Schicht 17 natürlich in diesem Bereich durch ein transparentes Fenster 23 unterbrochen, wie es die nicht erfindungsgemäße Fig. 4 zeigt.

Fig. 5 zeigt eine Ausführungsform der Erfindung mit nur einer Folie 11, die beidseitig mit den Prägestrukturen 14, 15 versehen ist. Dabei ist mindestens eine der Prägestrukturen mit einer Deckschicht 22 abgedeckt, welche die Oberseite egalisiert. Auch zeigt die Ausführungsform der Fig. 5, dass die Prägestruktur auf einer der beiden Seiten oder auf beiden Seiten eine Lücke haben kann, indem keine Prägung erfolgte. Bei der Verwendung von refraktiven Mikrolinsen 16 ist eine Abdeckung mit einer egalisierenden Deckschicht nachteilig, da der Linseneffekt zunichte gemacht werden könnte. Eine Egalisierung ist möglich, wenn reflektive Linsen verwendet werden, also Mikro-Hohlspiegel. Zur Herstellung des Substratkörpers 2 werden die Prägestrukturen bevorzugt in einem Arbeitsgang in einer Doppelprägeanlage hergestellt. Generell umfasst die Herstellung des Wertdokumentes die folgenden Schritte:
Zuerst wird die Reliefstruktur für ein Original mit den Abmessungen des Wertdokumentes erzeugt, beispielsweise mit der Höhe H und der Breite B der Banknote 1. Diese Reliefstruktur wird beispielsweise mittels eines Laserschreibprozesses oder eines Maskenprozesses in einem Photolack erzeugt. Aus der originalen Struktur wird dann als Master ein Stempel hergestellt, beispielsweise durch Umkopieren der Reliefstruktur in eine Nickelform mittels galvanischer Abformung oder in ein Fotopolymer. Mit Hilfe dieses Stempels wird nun ein Prägezylinder erzeugt, der die Reliefstruktur des Originals auf der Fläche des Prägezylinders vervielfältigt. Übliche Schritte zum Herstellen eines Prägezylinders sind die galvanische Abformung eines Replikats in Nickel und Aufziehen der strukturierten Nickelfolie auf einen Prägezylinder.

Mit dem derart erzeugten Prägezylinder wird dann an einer Kunststofffolienbahn in einem kontinuierlichen Prozess die Originalstruktur vielfach nebeneinander in UV-Lack oder mittels eines Heißprägeprozesses in die Folie abgeformt. Die derart geprägte Folienbahn enthält quer zur Bahnrichtung Zeilen, in denen mehrere Bereiche der Breite B und der Höhe H nebeneinander liegen. Die Zeilen wiederholen sich längs der Folienbahn. Die derart geprägte Folienbahn wird dann mit einer dünnen Metallschicht überzogen, bevorzugt Aluminium, Silber, Chrom, Kupfer, Gold oder Legierungen daraus. Auch können Halbmetallschichten, beispielsweise Silizium, Germanium, Kohlenstoff und Siliziumoxid (bevorzugt mit einem Si: O-Verhältnis von kleiner Eins). Als Beschichtungsprozesse sind eine Hochvakuumbedampfung mittels Bedampfen oder Sputtern oder andere Beschichtungsprozesse geeignet.

Auf diese Weise werden Folienbahnen für die erste Folie 11 und ggf. die zweite Folie 12 hergestellt.

Bei der zweiteiligen Variante werden diese dann an ihren Innenseiten, d. h. derjenigen Seiten welche die metallisierten Prägestrukturen enthalten, verbunden. Dabei kann auch ein innenliegendes Substrat, beispielsweise ein Banknotenpapier aufkaschiert werden. Anschließend werden die derart erzeugten Banknoten 1 durch Schneiden vereinzelt.

Die Erzeugung von demetallisierten Bereichen oder einem Fenster erfolgt vor dem Verbinden der beiden Folien. Beispielsweise ist es möglich die Folienbahnen an den entsprechenden Stellen, an denen später Fenster liegen sollen, mit einer Waschfarbe zu bedrucken, bevor die Metallisierung ausgeführt wird. Nach der Metallisierung werden das Material und die Farbe durch ein Waschverfahren entfernt, wie es dem Fachmann bekannt ist. Alternativ kann die Metallisierung durch Bestrahlung mit geeigneter Laserstrahlung entfernt werden. Auf diese Weise können auch die Seriennummern 8 in die Folie eingebacht werden, bevorzugt wird das Material dabei einseitig in einem der Seriennummer 8 entsprechenden Muster abgetragen. Der Kontrast entsteht später durch die Sicht auf die Innenseite der rückseitigen Folie oder auf das innenliegende Substrat bzw. Dielektrikum.

Die Mattierung kann auf die Folienbahn durch Aufkaschieren einer Streuschicht auf die Außenseite oder durch Plasmaschmelzen der Folienoberfläche erzeugt werden.

### Bezugszeichenliste

- 1: Banknote
- 2: Substratkörper
- 3: Darstellung
- 4: Hintergrund
- 5: Moire-Bild
- 6: Hologramm
- 7: Wertangabe
- 8: Seriennummer
- 9: Vorderseite
- 10: Rückseite
- 11: erste Folie
- 12: zweite Folie
- 13: Dielektrikum
- 14: erste Prägestruktur
- 15: Zweite Prägestruktur
- 16: Mikrolinsen
- 17: Zwischenschicht
- 18: Mikrobildstruktur
- 20: Mikrospiegel
- 21: Subwellenlängenstruktur
- 22: Deckschicht
- 23: Fenster
- 24: Mikrostruktur

## Patentansprüche

1. Wertdokument, wie eine Banknote (1), ein Scheck, eine Kredit- oder sonstige Zahlungskarte, eine Ausweiskarte oder dergleichen, das eine Vorder- (9) und eine Rückseite (10) hat, in Draufsicht mindestens von der Vorderseite (9) eine mit dem unbewaffneten Auge erkennbare Darstellung (3) zeigt, in der Draufsicht bestimmte Abmessungen (B, H) hat und einen Substratkörper (2) aufweist, welcher in der Draufsicht die bestimmten Abmessungen (B, H) hat und aus mindestens einer transparenten Folie (11, 12) aufgebaut ist, die in der Draufsicht ebenfalls die bestimmten Abmessungen (B, H) hat, wobei die von der Vorderseite (9) erkennbare Darstellung (3) durch eine erste, mindestens abschnittsweise metallisierte Prägestruktur (14) erzeugt ist, die an einer Seite der ersten Folie (9) angeordnet ist und eine lateral, also quer zur Draufsichtrichtung, eine variierende Profilierung und/oder Metallisierung hat,
wobei die erste, mindestens abschnittsweise metallisierte Prägestruktur (14) auf einer der Vorderseite zuweisenden Folienvorderseite ausgebildet ist und eine zweite, mindestens abschnittsweise metallisierte Prägestruktur (14) auf einer der Rückseite (10) zuweisenden Folienrückseite ausgebildet ist und mindestens eine der metallisierten Prägestrukturen (14) mit einer egalisierenden Deckschicht (22) abgedeckt ist, wobei
- die Prägestruktur (14) Mikrolinsen (16) und/oder Mikrospiegel (20) aufweist und/oder
- die Prägestruktur (14) in Abschnitten als Subwellenlängenstruktur (21) ausgebildet ist und dort eine Periodizität von 150 nm bis 500 nm hat oder dort aperiodisch mit Strukturweiten von 150 nm bis 500 nm ausgebildet ist.

2. Wertdokument nach Anspruch 1, **dadurch gekennzeichnet, dass** zwischen den Prägestrukturen (14, 15) mindestens ein opaker Abschnitt (17) vorgesehen ist.

3. Wertdokument nach einem der obigen Ansprüche, **dadurch gekennzeichnet, dass** die erste und zweite Prägestruktur (14, 15) in gegenüberliegenden Bereichen ein Fenster (19) ausbilden, in dem sich die Darstellung durch die erste Prägestruktur (14) mit der weiteren Darstellung durch die zweite Prägestruktur (15) in Durchsicht zu einem Motiv ergänzt.

4. Wertdokument nach Anspruch 3, **dadurch gekennzeichnet, dass** die erste und zweite Prägestruktur (14, 15) im Bereich des Fensters (19) ein asymmetrisches Profil haben, und in Reflexion ein Motiv erzeugen, das in Durchsicht verschwindet.

5. Wertdokument nach Anspruch 3, **dadurch gekennzeichnet, dass** im Bereich des Fensters (19) keine Metallisierung vorgesehen ist.

6. Wertdokument nach einem der obigen Ansprüche, **dadurch gekennzeichnet, dass** die erste Prägestruktur (14) mindestens in einem Bereich als Mikrostruktur (24) mit einer Periode von 500 nm bis 2 µm ausgebildet ist, die ein Hologramm darstellt.

7. Wertdokument nach einem der obigen Ansprüche, **dadurch gekennzeichnet, dass** sich auf der Folie oder den Folien (11, 12) eine Farbschicht befindet, oder die Folie(n) (11, 12) eingefärbt ist/sind.

8. Wertdokument nach einem der obigen Ansprüche, **dadurch gekennzeichnet, dass** die Metallisierung in Form eines das Wertdokument individualisierenden Musters, insbesondere einer Seriennummer, weggelassen oder entfernt ist.

## Claims

1. Value document such as a banknote (1), a check, a credit or other payment card, an identity card or the like, which has a front side (9) and a back side (10), shows a representation (3) recognizable to the unaided eye in top view at least from the front side (9), has specific dimensions (B, H) and comprises a substrate body (2) which has the specific dimensions (B, H) in top view and is constructed from at least one transparent film (11, 12) which also has the specific dimensions (B, H) in top view, wherein the representation (3) recognizable from the front side (9) is generated by a first and at least partly metallized embossed structure (14) and which is arranged on one side of the first film (9) and has a laterally, i.e. transversely to the top view direction, varying profiling and/or metallization, wherein the first and at least partly metallized embossed structure (14) is formed on a film front side facing the front side and a second and at least partly metallized embossed structure (14) is formed on a film back side facing the rear side (10) and at least one of the metallized embossed structures (14) is covered with a levelling cover layer (22), wherein
- the embossed structure (14) comprises micro lenses (16) and/or micromirrors (20) and/or
- the embossed structure (14) is formed in sections as a subwavelength structure (21) having a periodicity of 150 nm to 500 nm or being aperiodically with structure widths of 150 nm to 500 nm.

2. Security document according to claim 1, **characterized in that** at least one opaque section (17) is provided between the embossed structures (14, 15).

3. Value document according to one of the above claims, **characterized in that** the first and second embossed structures (14, 15) form a window (19) in opposite areas, in which the representation by the first embossed structure (14) is supplemented by the further representation by the second embossed structure (15) to form a motif in transparent view.

4. Value document according to claim 3, **characterized in that** the first and second embossed structures (14, 15) have an asymmetrical profile in the region of the window (19), and produce a motif in reflection which motif disappears in transparent view.

5. Security document according to claim 3, **characterized in that** no metallization is provided in the region of the window (19).

6. Security document according to any of the above claims, **characterized in that** the first embossed structure (14) is formed at least in one region as a microstructure (24) with a period of 500 nm to 2 µm, which represents a hologram.

7. Security document according to any of the above claims, **characterized in that** there is a colored layer on the foil or foils (11, 12), or the foil or foils (11, 12) is/are colored.

8. Security document according to any of the above claims, **characterized in that** the metallization is omitted or removed in form of a pattern individualizing the security document, in particular as a serial number.

## Revendications

1. Document de valeur, tel qu'un billet de banque (1), un chèque, une carte de crédit ou autre carte de paiement, une carte d'identité ou similaire, qui présente une face avant (9) et une face arrière (10), qui montre en vue de dessus au moins depuis la face avant (9) une représentation (3) reconnaissable à l'œil nu, qui a des dimensions déterminées (W, H) en vue de dessus et qui comporte un corps de substrat (2) qui a les dimensions déterminées (W, H) en vue de dessus et qui est construit à partir d'au moins un film transparent (11, 12) qui a également les dimensions déterminées (W, H) en vue de dessus, la représentation (3) reconnaissable depuis la face avant (9) étant réalisée par une première structure en relief (14), métallisée au moins par portions, qui est disposée sur un côté du premier film (9) et qui comporte un profil et/ou une variable latéralement, donc transversalement à la direction de la vue de dessus,
la première structure en relief (14) métallisée au moins par portions étant formée sur une face avant du film qui est dirigée vers la face avant et une deuxième structure en relief (14) métallisée au moins par portions étant formée sur une face arrière du film qui est dirigée vers la face arrière (10) et au moins une des structures en relief (14) métallisées étant recouverte d'une couche de recouvrement d'égalisation (22),
- la structure en relief (14) comportant des microlentilles (16) et/ou des micromiroirs (20) et/ou
- la structure en relief (14) étant conçue dans des portions comme une structure à sous-longueur d'onde (21) et ayant dans ces portions une périodicité de 150 nm à 500 nm ou bien étant conçue dans ces portions de manière apériodique avec largeurs de structure de 150 nm à 500 nm.

2. Document de valeur selon la revendication 1, **caractérisé en ce qu'**au moins une portion opaque (17) est prévue entre les structures en relief (14, 15).

3. Document de valeur selon l'une des revendications précédentes, **caractérisé en ce que** les première et deuxième structures en relief (14, 15) forment dans des zones opposées une fenêtre (19) dans laquelle la représentation à travers la première structure en relief (14) s'ajoute à l'autre représentation à travers la deuxième structure en relief (15) pour former un motif lorsque l'on regarde en transparence.

4. Document de valeur selon la revendication 3, **caractérisé en ce que** les première et deuxième structures en relief (14,15) au niveau de la fenêtre (19) ont un profil asymétrique et produisent, en réflexion, un motif qui disparaît lorsque l'on regarde en transparence.

5. Document de valeur selon la revendication 3, **caractérisé en ce qu'**aucune métallisation n'est prévue au niveau de la fenêtre (19).

6. Document de valeur selon l'une des revendications précédentes, **caractérisé en ce que** la première structure en relief (14) est conçue au moins dans une zone comme une microstructure (24) de période de 500 nm à 2 µm, qui représente un hologramme.

7. Document de valeur selon l'une des revendications précédentes, **caractérisé en ce qu'**une couche de couleur est située sur le ou les films (11, 12), ou le ou les films (11, 12) sont colorés.

8. Document de valeur selon l'une des revendications précédentes, **caractérisé en ce que** la métallisation sous la forme d'un motif individualisant le document de valeur, notamment un numéro de série, est omise ou supprimée.
